# EUROPÄISCHE PATENTSCHRIFT

(11) **EP 0 394 306 B1**
(45) Veröffentlichungstag und Bekanntmachung des Hinweises auf die Patenterteilung: **01.04.1992**
(21) Anmeldenummer: 89900183.8
(22) Anmeldetag: 09.12.1988
(51) Int. Cl.: F02D 41/14, F02D 41/26

(54) **STEUEREINRICHTUNG FÜR EINE BRENNKRAFTMASCHINE UND VERFAHREN ZUM EINSTELLEN VON PARAMETERN DER EINRICHTUNG**
CONTROL EQUIPMENT FOR AN INTERNAL COMBUSTION ENGINE AND PROCESS FOR ADJUSTING THE PARAMETERS FOR THE EQUIPMENT
UNITE DE REGULATION POUR MOTEUR A COMBUSTION INTERNE ET PROCEDE POUR REGLER LES PARAMETRES DE CETTE UNITE

(30) Priorität: 07.01.1988 DE 3800176
(43) Veröffentlichungstag der Anmeldung: 31.10.1990
(73) Patentinhaber: ROBERT BOSCH GMBH, 70442 Stuttgart (DE)
(72) Erfinder: WILD, Ernst, D-7141 Oberriexingen (DE)
(86) Internationale Anmeldenummer: DE8800754
(87) Internationale Veröffentlichungsnummer: WO8906310

(56) Entgegenhaltungen:
- DE-A- 3 201 372
- FR-A- 2 567 962
- GB-A- 2 160 999
- GB-A- 2 189 908
- Patent Abstracts of Japan, Band 8, Nr. 116 (M-299) (1553), 30. Mai 1984
- Patent Abstracts of Japan, Band 10, Nr. 281 (M-520) (2337), 25. Septembre 1986

## Beschreibung

Die Erfindung betrifft ein Verfahren zum Steuern der Kraftstoffmenge, die den Zylindern einer Brennkraftmaschine durch eine Einspritzeinrichtung einem jeden Zylinder zugeführt wird, sowie eine Steuereinrichtgung zur Durchführung dieses Verfahrens.

### Stand der Technik

Eine bekannte Steuereinrichtung weist einen Vorsteuerzeitgeber auf, der Vorsteuerzeiten abhängig von Drehzahl und angesaugter Luftmenge ausgibt, wobei eine jeweilige.Vorsteuerzeit für alle Einspritzventile gemeinsam gilt. Der Vorsteuerung ist eine auf alle Zylinder gleichmäßig wirkende Lambda-Regelung überlagert.

Problematisch bei der bekannten Steuereinrichtung ist, daß Streuungen in Eigenschaften der unerschiedlichen Zylinder nicht berücksichtigt werden, was dazu führen kann, daß ein einzelner Zylinder der Brennkraftmaschine ein an Schadstoffen relativ reiches Abgas liefert. Man bemüht sich bisher, die Zylinderstreuungen gering zu halten, insbesondere dadurch, daß die Brennkraftmaschine so konstruiert wird, daß auf allen Gaslaufwegen sehr ähnliche Verhältnisse herrschen.

Eine Weiterbildung einer solchen Steuereinrichtung wird durch die DE-OS 32 01 372 vorgestellt.

Diese bestimmt eine individuelle für jeden Zylinder effektive Impulszeit zur Kraftstoffzumessung für jeden Zylinder aufgrund von Größen, die für alle Zylinder gleich sind, sowie von multiplikativen Korrekturfaktoren, die für jeden Zylinder spezifisch sind. Der Erfindung liegt die Aufgabe zugrunde, ein Verfahren und eine Steuereinrichtung der eingangs genannten Art anzugeben, die ausgleichend in bezug auf Zylinderstreuungen wirkt. Der Erfindung liegt weiterhin die Aufgabe zugrunde, ein Verfahren zum Einstellen von Parametern einer solchen Einrichtung anzugeben.

Gelöst wird diese Aufgabe mit den Merkmalen der beiden unabhängigen Ansprüche 1 und 5.

### Vorteile der Erfindung

Die Erfindung ist für das Verfahren durch die Merkmale von Anspruch 1 und für die Steuereinrichtung durch die Merkmale des ersten Sachanspruchs gegeben. Vorteilhafte Ausgestaltungen und Weiterbildungen sind Gegenstand der Unteransprüche.

Das erfindungsgemäße Verfahren zeichnet sich dadurch aus, daß es Streuungen in den Eigenschaften der unterschiedlichen Zylinder einer Brennkraftmschine dadurch kompensiert, daß es die bekannte Vorsteuerung mit individuellen Korrekturwerten, die aus einer Kombination von Individualfaktoren und Individualsummanden gebildet werden, modifiziert. Es werden also nicht mehr alle Einspritzeinrichtungen mit derselben Einspritzzeit angesteuert, sondern für jeden Zylinder ist die Vorsteuerzeit so korrigiert, daß das Abgas von allen einzelnen Zylindern im wesentlichen dieselbe Zusammensetzung aufweist.

Weiterhin zeichnet sich das erfindungsgemäße Verfahren dadurch aus, daß ermittelt wird, für welchen Zylinder der im Abgas gemessene Lambda-Wert von einem vorgegebenen Wert abweicht und dann der Korrekturwert für diesen Zylinder solange verändert wird bzw. dessen Korrekturwerte verändert werden, bis sich der vorgegebene Lambda-Wert ergibt.

Um die individuellen Korrekturwerte zu speichern, weist die erfindungsgemäße Einrichtung einen Individualwertspeicher auf. Eine Verknüpfungseinrichtung verknüpft die gemeinsame Vorsteuerzeit mit den individuellen Korrekturwerten.

Wird für die Messung eine Lambda-Sonde verwendet, die vom fetten bis in den mageren Bereich Ohne Sprungverhalten mißt, z. B. eine Sonde vom Pumpstromtyp mit im wesentlichen linearen Verlauf, ist es relativ unproblematisch, Abweichungen von Lambda = 1 festzustellen und auf Lambda = 1 einzustellen. Jedoch ist erheblicher Aufwand in der Signalverarbeitung der Sonde erforderlich, da solche Sonden nicht nur auf Schwankungen der Abgaszusammensetzung sondern auch auf Druckschwankungen relativ empfindlich reagieren. In letzterer Beziehung sind Sonden vom Nernst-Typ weniger problematisch. Das Verwenden solcher Sonden empfiehlt sich auch aus dem Grund, weil dann die im Fahrzeug häufig bereits eingebaute Sonde, die in der Regel eine Sonde vom Nernst-Typ ist, als Meßsonde verwendet werden kann. Beim Verwenden eines solchen Sondentyps wird ein Verfahren durch sukzessive Approximation vorgeschlagen. Die Einspritzzeit wird dabei jeweils so verändert, daß z. B. ein eindeutig mageres Abgas erzielt werden sollie. Ist dies nicht der Fall, zeigt dies eine Abweichung der Eigenschaften des überwachten Zylinders von den Eigenschaften der anderen Zylinder in Richtung einer Fetteinstellung an, und zwar in einem Ausmaß, das entsprechend der vorgenommenen Änderung in der Einspritzzeit zu kompensieren ist. Nach diesem Kompensieren wird eine Änderung zum Erzielen eines fetten Gemisches vorgenommen. Diese wechselseitigen Änderungen werden mit immer kleinerer Amplitude wiederholt, bis eine vorgegebene Mindestamplitude erreicht ist.

### Zeichnung

Ausführungsbeispiele der Erfindung sind in der Zeichnung dargestellt und in der nachfolgenden Beschreibung näher erläutert. Es zeigen:
Fig. 1 ein Blockdiagramm einer Steuereinrichtung mit einem Individualwertspeicher und einer Verknüpfungseinrichtung;
Fig. 2 ein Diagramm zum Erläutern des Zusammenhangs zwischen einer Lastgröße tL und der Einspritzzeit ti;
Fig. 3 ein Blockdiagramm einer Steuereinrichtung mit einem Individualwertspeicher, der Individualfaktoren und Individualsummanden speichert, und einer Verknüpfungseinrichtung, die multipliziert und addiert; und
Fig. 4 ein Blockdiagramm eines Steuergerätes und eines Testgerätes, wobei das Steuergerät einen Individualwertspeicher mit Individualfaktoren aufweist, die mit Hilfe des Testgerätes veränderbar sind.

### Beschreibung der Ausführungsbeispiele

Die Steuereinrichtung gemäß Fig. 1 weist einen Vorsteuerzeitgeber 10, einen Individualwertspeicher 11 und eine Verknüpfungseinrichtung 12 auf, die korrigierte Vorsteuerzeiten an (nicht dargestellte) Einspritzeinrichtungen in einer Brennkraftmaschine 13 ausgibt. Der Vorsteuerzeitgeber 10 wird mit einem Signal angesteuert, das der Drehzahl n proportional ist und einem lastanzeigenden Signal, das in Fig. 1 mit QL indiziert ist, entsprechend einer gemessenen Luftmenge pro Zeiteinheit. Das Lastsignal kann aber auch z. B. durch den Saugdruck oder die Drosselklappenstellung gegeben sein. Außer diesen Eingangsgrößen berücksichtigen übliche Vorsteuerzeitgeber häufig noch weitere Größen, insbesondere die Motortemperatur, worauf es für die folgenden Erläuterungen jedoch nicht ankommt. Die Verknüpfungseinrichtung 12 verknüpft vom Vorsteuerzeitgeber 10 ausgegebene Vorsteuerzeiten mit aus dem Individualwertspeicher 11 ausgelesenen Korrekturwerten, die für jede Einspritzeinrichtung der Brennkraftmaschine 13 gesondert so bestimmt sind, daß sich für jede Einspritzeinrichtung jeweils eine solche Steuerzeit ergibt, daß die für jeden Zylinder einzeln durch eine Lambda-Sonde im Abgas gemessenen Lambda-Werte für alle Zylinder im wesentlichen gleich sind.

Bevor auf Details der Erfindung näher eingegangen wird, sei zunächst anhand von Fig. 2 erläutert, wie Zylinderstreuungen generell ausgeglichen werden können.

In Fig. 2 ist der Zusammenhang zwischen der Einspritzzeit ti für einen einzelnen Zylinder mit einer für alle Zylinder gemeinsamen Lastgröße TL dargestellt. Die Lastgröße TL wird z. B. dadurch gewonnen, daß die Luftmenge QL pro Zeiteinheit durch die Drehzahl n dividiert wird und das

Ergebnis mit einer Konstanten multipliziert wird, die das Ergebnis der Division so einstellt, daß sich eine Zeit ergibt, die im Rahmen üblicher Einspritzzeiten von einigen Millisekunden liegt. Die Lastgröße tL ist somit eine vorläufige Einspritzzeit.

Damit das Abgas von einem einzelnen Zylinder in allen Betriebszuständen denselben Lambda-Wert, z. B. Lambda = 1 zeigt, muß sich die Einspritzzeit ti proportional mit der Luftmenge QL pro Zeiteinheit und umgekehrt proportional mit der Drehzahl n, also insgesamt proportional mit der Lastgröße tL ändern. Dies ist in Fig. 2 durch die gestrichelte Linie dargestellt. Sie zeigt somit den Zusammenhang:$\text{ti = az * tL,}$ wobei az ein für den Zylinder z geltender Individualfaktor ist. Dieser Faktor ist nur dann Tür alle Zylinder gleich, wenn alle Einspritzeinrichtungen innerhalb derselben Einspritzzeit genau dieselbe Kraftstoffmenge abgeben und wenn alle Zylinder jeweils von der genau gleichen Luftmenge pro Zeiteinheit durchsetzt werden. Weist dagegen einer der Zylinder eine Einspritzeinrichtung auf, die z. B. 5 % weniger Kraftstoff pro Zeiteinheit abgibt als die anderen Einspritzeinrichtungen, ist der Faktor az für den Zylinder z mit dieser Einspritzeinrichtung um 5 % höher zu wählen als die Individualfaktoren für die anderen Zylinder. Entsprechend ist eine Anhebung eines Individualfaktors um z. B. 5 % erforderlich, wenn ein Zylinder von 5 % mehr Luft pro Zeiteinheit durchflossen wird als die anderen Zylinder.

Bei den soeben wiedergegebenen Betrachtungen wurde davon ausgegangen, daß alle Einspritzeinrichtungen über ihre gesamte jeweilige Ansteuerzeit konstant dieselbe Kraftstoffmenge pro Zeiteinheit abgeben. Dies ist in der Praxis jedoch nicht der Fall, da Einspritzeinrichtungen, z. B. Einspritzventile, langsamer öffnen als schließen. Diese Tatsache ist durch eine zusätzliche Zeit, einen Individual-summanden bz zu berücksichtigen. Es ergibt sich damit der folgende Zusammenhang gemäß der ausgezogenen Gerade in Fig. 2:$\text{ti = az * tL + bz.}$

Diese für jeden Zylinder z geltende Gleichung enthält zwei Unbekannte, nämlich den Individualfaktor az und den Individualsummanden bz. Um diese Individualwerte bestimmen zu können, müssen die Werte ti und tL für zwei Punkte der Funktionsgeraden bestimmt werden, nämlich für einen unteren und einen oberen Punkt, im vorliegenden Fall vorzugsweise für Leerlauf und für Vollast. Es ergeben sich die folgenden zwei Gleichungen:$\text{tiu = az * tLu + bz}$$\text{tio = az * tLo + bz}$ Durch Abziehen der Gleichung (1) von der Gleichung (2) und Auswerten nach az ergibt sich:$\text{az = (tio - tiu)/(tLu - tLo)}$ Aus den Gleichungen (1) und (3) ergibt sich sodann für den Individualsummanden bz:$\text{bz = tiu - tLu * (tio - tiu)/(tLu - tLo)}$

Die so gewonnenen Werte werden in einem Individualwertspeicher abgespeichert, der Teil der in Fig. 3 dargestellten Steuereinrichtung ist und dort mit 11.1 indiziert ist. Die Steuereinrichtung verfügt außerdem über einen Lastgrössengeber 10.1 und eine Verknüpfungseinrichtung 12.1. Der Lastgrößengeber 10.1 bildet den Quotienten QL/n und multipliziert auch mit einem Faktor so, daß eine Lastgröße im Sinne einer vorläufigen Einspritzzeit gewonnen wird, wie oben erläutert. Diese Lastgröße wird in der Verknüpfungseinrichtung 12.1 multiplikativ mit jeweils einem Individualfaktor a1, a2, a3 bzw. a4 multipliziert und durch ein jeweiliges Summierglied wird ein jeweiliger Individualsummand b1, b2, b3 bzw. b4 addiert. Dadurch gelangen individuelle Einspritzzeiten an jeweils eine Einspritzeinrichtung an jedem der Zylinder einer Brennkraftmasshine 13.

Ein einfacherer Aufbau eines Individualwertspeichers und einer Verknüpfungseirichtung ergibt sich dann, wenn darauf verzichtet wird, alterrungsbedingte Streuungen im beschriebenen Summanden zu berücksichtigen. Es ergibt sich dann ein Aufbau, wie er Teil des Blockdiagramms von Fig. 4 ist.

Im Blockdiagramm gemäß Fig. 4 sind ein Steuergerät 14 und ein Testgerät 15 vorhanden, die beide durch Umrahmung mit strichpunktierten Linien angedeutet sind. Es interessiert zunächst nur das Steuergerät 14. Dieses weist als Steuereinrichtung einen Vorsteuerzeitspeicher 10.2, einen Individualwertspeicher 11.2 und eine Verknüpfungseinrichtung 12.2 auf. Im Individualwertspeicher 11.2 sind lediglich Individualfaktoren f1, f2, f3 und f4 gespeichert. Um diese zu gewinnen, müssen nicht mehr zwei Messungen durchgeführt werden, wie oben anhand der Gleichungen (3) und (4) erläutert, sondern es genügt eine Messung, z. B. die gemäß Gleichung (3), wobei der Summand bz auf null gesetzt ist und statt des Faktors az ein Faktor fz steht.

Im Vorsteuerzeitspeicher 10.2 sind Vorsteuerzeiten adressierbar über Werte der Luftmenge QL und der Drehzahl n und unter Umständen weiterer (nicht dargestellter) Betriebsgrößen adressierbar abgelegt. Die Verknüpfungseinrichtung 12.2 multipliziert eine für alle Zylinder gemeinsame Vorsteuerzeit jeweils mit einem Individualfaktor f1, f2, f3 bzw. f4 und gibt die dadurch individualisierten Ansteuerzeiten an die jeweils zugehörige Einspritzeinrichtung in der Brennkraftmaschine 13. Sind die Vorsteuerzeiten für alle Betriebsbedingungen richtig bestimmt und treten alterungsbedingt keine Änderungen in den Streuungen der oben erwähnten Summanden bz auf, ist es für die Genauigkeit der Korrektur unerheblich, daß die Summanden in der Steuereinrichtung im Steuergerät 14 nicht gesondert berücksichtigt werden. Es genügt, von Zeit zu Zeit die Individualfaktoren fz neu zu bestimmen.

Das Steuergerät 14 gemäß Fig. 4 weist außer der Vorsteuerung noch eine überlagerte Regelung auf. Diese ist für die Erfindung unerheblich und wird hier nur kurz beschrieben, da sie die übliche Ausgestaltung von Steuergeräten darstellt. Es ist nämlich noch eine Lambda-Sonde 16 im Abgasstrom 17 der Brennkraftmaschine 13 angeordnet. Diese Sonde weist einen Lambda-Istwert auf, der von einem Lambda-Sollwert abgezogen wird, der aus einem Sollwertspeicher 18 ausgelesen wird, der über die Betriebsgrößen adressierbar ist, die bei der Beschreibung des Vorsteuerzeitspeichers 10.2 erwähnt wurden. Die so gebildete Regelabweichung wird einer Regeleinrichtung 19 zugeführt, die einen Korrekturfaktor KF ausgibt, mit dem die aus dem Vorsteuerzeitspeicher 10.2 ausgelesene Vorsteuerzeit durch Multiplikation so korrigiert wird, daß die Regelabweichung verschwinden sollte. Eine solche der Vorsteuerung überlagerte Regelung kann nicht nur mit der Ausführungsform einer Steuereinrichtung gemäß Fig. 4 verwendet werden, sondern zusammen mit jeder beliebigen erfindungsgemäßen Steuereinrichtung gemäß Fig. 1.

Weiter oben wurde erwähnt, daß der in Fig. 2 dargestellte Zusammenhang nur dann gilt, wenn im gesamten lastbereich ein bestimmter lambda-Wert konstant gehalten wird. Im folgenden wird ausgehend von Fig. 4 beschrieben, wie das Einstellen des lambda-Wertes und das Festlegen der Individualwerte vorgenommen werden kann.

Zum Vornehmen der soeben genannten Maßnahmen dient das Testgerät 15 gemäß Fig. 4. Dieses ist in drei Bereiche unterteilt, nämlich einen Meßbereich 15.1, einen Testbereich 15.2 und einen Programmierbereich 15.3. Der Meßbereich 15.1 verfügt über eine Anzeigeeinrichtung 20 zum Anzeigen des im Abgasstrom 17 gemessenen lambda-Wertes. Damit dieser lambda-Wert nicht mehr an das Subtrahierglied zum Bilden der Regelabweichung für die Regeleinrichtung 19 gegeben wird, sondern an die Anzeigeeinrichtung 20 gelangt, ist im Steuergerät 14 ein Umschalter 21 vorhanden, der auf ein Umschaltsignal US vom Testgerät 15 her ein entsprechendes Umschalten vornimmt. Zugleich wird das Ausgangssignal von der Regeleinrichtung 19 unterbrochen und stattdessen ein konstanter Korrekturfaktor KF = 1 für das Multiplizieren mit Vorsteuerzeiten ausgegeben.

Der Testbereich 15.2 verfügt über eine Testfaktor-Einstelleinrichtung 22 und einen Testfaktor-Multiplexer 23. Entsprechend weist der Programmierbereich 15.3 eine Individualfaktor-Einstelleinrichtung 24 und einen Individualfaktor-Multiplexer 25 auf. Jede von vier Ausgangsleitungen der Multiplexer ist jeweils mit einem Register im Individualwertspeicher 11.2 verbunden, das einen jeweiligen Individualfaktor speichert.

Es wird davon ausgegangen, daß das Messen des Lambda-Wertes mit einer Lambda-Sonde mit linearem Ausgangssignal erfolgt und daß alle Einstellvorgänge von Hand erfolgen.

Zunächst werden alle Individualfaktoren f1, f2, f3 und f4 im Individualwertspeicher 11.2 über den Individualfaktor-Multiplexer 25 auf den Anfangswert 1 gesetzt. Dann wird auf der Anzeigeeinrichtung 20 beobachtet, ob ein Abweichen von Lambda = 1 auftritt. Ist ein solches Abweichen z. B. in Richtung fett vorhanden, wie in Fig. 4 dargestellt, wird über den Testfaktor-Multiplexer 23 ein Testfaktor von 0,8 einzeln Zylinder für Zylinder au: das zuständige Register im Individualwertspeicher 11.2 gegeben. Der Inhalt der anderen Register wird jeweils über den Individualfaktor-Multiplexer 25 auf 1 gesetzt. Das Multiplizieren eines Vorsteuerwertes mit dem Wert 0,8 führt zu einem Verschieben des Lambda-Wertes in Richtung mager. Sobald dasjenige Register mit dem Faktor 0,8 angesteuert wird, das demjenigen Zylinder zugeordnet ist, der die Abweichung in Richtung fett auf der Anzeigeeinrichtung 20 auslöste, verschwindet diese Abweichung.

Nachdem so ein abweichender Zylinder festgelegt ist, wird auch für diesen wieder der Individualfaktor 1 festgelegt. Dann wird auf der Anzeigeeinrichtung der Lambda-Wert für diesen Zylinder aemessen, z. B. 0,95. Genau dieser Wert wird dann als Individualfaktor in der Individualfaktor-Einstelleinrichtung 24 über ein Signal EIF von außen eingestellt und der Individualfaktor-Multiplexer 25 wird durch ein Signal NFM so angesteuert, daß er den Faktor 0,95 im Individualwertspeicher 11.2 genau in das Tür den ermittelten Zylinder zuständige Register schreibt. Durch diese Maßnahme ist gewährleistet, daß der betreffende Zylinder nicht mehr in Richtung fett gegenüber den anderen Zylindern abweicht.

Das Verwenden einer Lambda-Sonde mit linearem Verhalten hat den Vorteil, daß Lambda-Werte direkt abgelesen werden können. Eine genaue Anzeige ist jedoch nur dann gewährleistet, wenn Signalstörungen, die durch Druckschwankungen im Abgas hervorgerufen sind, meßtechnisch ausgeglichen werden, was aufwendig ist. Auf solche Druckschwankungen reagieren bisherige Sonden mit linearem Meßverhalten sehr empfindlich. Ein weiterer Nachteil in der Verwendung solcher Sonden besteht darin, daß nicht unmittelbar eine eingebaute Lambda-Sonde verwendet werden kann, da eine solche nach dem heutigen Stand der Technik üblicherweise eine Sonde vom Nernst-Typ mit Sprungverhalten zwischen dem Fettbereich und dem Magerbereich ist. Wie unter Verwendung einer solchen Sonde erfindungsgemäß verfahren wird, wird im folgenden erläutert, und zwar ebenfalls ausgehend von Fig. 4.

Zunächst werden wiederum alle Individualfaktoren über den Individualfaktor-Multiplexer 25 im Individualwertspeicher 11.2 auf 1 gesetzt. Dann wird über den Testfaktor-Multiplexer 23 ein gemeinsamer Testfaktor von 0,8 ausgegeben, der zu einem Magersignal für alle Zylinder führen sollte. Ist dies der Fall, wird ein Testfaktor von 1,2 ausgegeben. Die Folge sollte ein Fettsignal für alle Zylinder sein. Ist auch dies der Fall, wird der Testfaktor auf 0,85 geändert. Zeigt nun ein Zylinder ein Fettsignal, bedeutet dies, daß dieser Zylinder um 15 % im Vergleich zu den anderen Zylindern in Richtung fett läuft. Welches der Zylinder ist, der das Signal auslöst, wird dadurch ermittelt, daß der Reihe nach jeder Zylinder mit dem Testfaktor 0,8 versorgt wird, während die anderen Zylinder nach wie vor den Faktor 0,85 erhalten. Verschwindet das Fettsignal, ist dies das Zeichen dafür, daß gerade derjenige Zylinder angesteuert wurde, der das Signal auslöste.

Für diesen Zylinder wird nun der Individualfaktor 0,85 in der Individualfaktor-Einstelleinrichtung 24 eingestellt. Wird in weiteren Schritten der Testfaktor jeweils geändert, wird dieser für den betreffenden Zylinder multipliziert mit dem eingestellten Individualfaktor an das zugehörige Register im Individualwertspeicher 11.2 gegeben.

Die beschriebenen Schritte werden so lange wiederholt, bis die Testfaktoren für fett und mager nur noch eine vorgegebene Abweichung von 1 aufweisen, z. B. 2 %.

Es wird darauf hingewiesen, daß der Testfaktor statt auf eine Einrichtung, die eine multiplikative Verknüpfung mit dem Individualfaktor vornimmt, auch auf die Leitung für den Korrekturfaktor KF gelegt werden könnte, die ohnehin zu einer multiplikativ wirkenden Verknüpfungseinrichtung führt.

Die beiden beschriebenen Verfahren sind nicht nur auf die Steuereinrichtung gemäß Fig. 4 anwendbar, die lediglich Individualfaktoren fz speichert, sondern auch auf die Ausführungsform der Steuereinrichtung gemäß Fig. 3, die Individualfaktoren az und Individualsummanden bz speichert. Es werden dann im Individualwertspeicher die Summanden bz auf null gesetzt. Durch Verändern der Faktoren wird Lambda = 1 eingestellt und es werden die zugehörigen Werte von Lastsignal und Einspritzzeit gemessen. Dies erfolgt für eine untere und eine obere Lastgröße gemäß den Gleichungen (3) und (4), woraufhin das Berechnen eines jeweiligen Individualfaktors az und eines Individualsummanden bz erfolgen kann.

Die Verfahren wurden bisher zur Ausführung von Hand beschrieben. Aus den Verfahrensabläufen ergibt sich jedoch, daß diese problemlos automatisiert werden können. Sie können dann schnell und sicher ausgeführt werden, z. B. bei der Endmontage an einem Band einer Motorenfertigung oder während eines Kundendienstes. Das Testgerät 15 kann dabei als gesondertes Gerät ausgebildet sein oder es kann im Gehäuse, das das Steuergerät beherbergt, mit untergebracht sein. Im letzteren Fall kann das Einstellen der Individualwerte regelmäßig erfolgen, z. B. jeweils nach einer vorgegebenen Zeit nach dem Starten der Brennkraftmaschine. Dies bringt jedoch keine allzu großen Vorteile mit sich, da mit dem Einstellen bei der Endmontage die größten Streuungen ausgeglichen werden und alterungsbedingte nur über größere Zeiträume auftreten.

Wird das beschriebene Verfahren mit der sukzessiven Approximation automatisiert, ist, wie beschrieben, zu überwachen, ob ein Fehlsignal in Richtung fett auftritt, wenn eigentlich nur Magersignale erwartet werden und umgekehrt. Soll nun beobachtet werden, ob dieses Signal beim Ändern von Testfaktoren Zylinder für Zylinder verschwindet, kann es vorkommen, daß das Signal aufrechterhalten bleibt, nämlich dann, wenn nicht nur ein einzelner Zylinder in der beobachteten Fehlrichtung streut, sondern wenn dies zwei oder noch mehr benachbarte Zylinder tun. Wird derartiges festgestellt, müssen die Testfaktoren für zwei benachbarte Zylinder jeweils gemeinsam in der beschriebenen Weise geändert werden, falls auch dann noch ein Signal bleibt, für drei benachbarte Zylinder, usw. Stattdessen ist es auch möglich, außer der Amplitude auch noch die zeitliche Dauer des Fehlsignales zu überwachen. Zeigen zwei benachbarte Zylinder die Fehlstreuung, bleibt zwar die Signalamplitude beim Durchtesten erhalten, jedoch nur noch halb so lange wie bei der Messung vor dem Test zum Feststellen des streuenden Zylinders. Ein Zylinder wird dann, wie beim Einstellen von Hand durch Beobachten von Signalamplitude und Signaldauer identifiziert.

Wie erläutert, ist es möglich, Individualwerte so zu bestimmen, daß sich für jede Einspritzeinrichtung jeweils eine solche Steuerzeit ergibt, daß die für jeden Zylinder einzeln durch eine Lambda-Sonde im Abgas gemessenen Lambda-Werte für alle Zylinder im wesentlichen gleich sind. Werden diese Werte im Individualwertspeicher einer Steuereinrichtung abgelegt und durch eine Verknüpfungseinrichtung mit einer gemeinsamen Vorsteuerzeit verknüpft, liefern alle Zylinder im wesentlichen ein Abgas mit demselben Lambda-Wert. Dadurch ist es möglich, den Schadstoffanteil für alle Zylinder gleichmäßig zu verringern. Es ist dann nicht mehr erforderlich, wie bisher, daß einige Zylinder etwas zu fett und die anderen etwas zu mager laufen müssen, nur um einen zufriedenstellenden Mittelwert zu erhalten.

Es wird darauf hingewiesen, daß der Wert der Summanden bz von der Spannung abhängt, mit der Einspritzeinrichtungen angesteuert werden. Wird hierfür eine nicht geregelte Spannung verwende:, die somit schwanken kann, ist jeder Summand bz zu Korrigieren, was am zweckmäßigsten durch Multiplikation mit einer Größe erfolgt, die proportional zur Ansteuerspannung für die Einspritzeinrichtungen ist.

Der Individualwertspeicher bei allen Ausführungsformen ist am zweckmäßigsten als PRDM ausgebildet, insbesondere als EEPROM. Wird dann bei einem Kundendienst ein Verfahren zum Bestimmen individueller Korrekturwerte ausgeführt, können die neu ermittelten Werte in den EEPROM eingeschrieben werden. Es ist auch möglich, einen nicht flüchtigen RAM zu verwenden, jedoch muß dann ein Steuergerät, das eine Steuereinrichtung der beschriebenen Art beinhaltet, auch eine Testeinrichtung enthalten, die es ermöglicht, immer dann, wenn ein Initialisierungsprozeß für Speicher erforderlich wurde, automatisch neue individuelle Korrekturwerte zu bestimmen und diese wieder in den RAM einzuschreiben.

Alle beschriebenen Speicher und Einrichtungen sind vorteilhafterweise durch Teile und Funktionen eines Mikrorechners gegeben, wie er heute vielfach in der Motorelektronik verwendet wird.

## Patentansprüche

1. Verfahren zum Steuern der Kraftstoffmenge, die einzelnen Zylindern einer Brennkraftmaschine durch eine Einspritzeinrichtung zugeführt wird und die durch die Korrektur von von Drehzahl und angesaugter Luftmenge abhängigen allen Zylindern gemeinsamen Vorsteuerzeiten mit individuellen von Lambda-Istwerten abhängigen Korrekturwerten erfolgt, dadurch gekennzeichnet, daß
a) die individuellen Korrekturwerte aus einer Kombination von Individualfaktoren az und Individualsummanden bz gebildet werden,
b) die Individualfaktoren az und die Individualsummanden bz durch folgende Schritte bestimmt werden:
b1) nach Auftreten eines unteren Wertes tLu einer Lastgröße, die sich aus der angesaugten Luftmenge und der Drehzahl ergibt, wird im Falle einer Abweichung des von der Lambda-Sonde gemessenen Wertes von einem vorgegebenen Lambda-Wert ermittelt für welchen Zylinder das Luft-Kraftstoff-Verhältnis von dem vorgegebenen Lambda-Wert abweicht und durch Veränderung der Individualfaktoren az der gewünschte Lambda-Wert eingestellt,
b2) der Wert der zu dem gewünschten Lambda-Wert bei tLu gehörenden und eventuell korrigierten Einspritzzeit tiu wird bestimmt,
b3) nach Auftreten eines oberen Wertes tLo der Lastgröße wird im Falle einer Abweichung des von der Lambda-Sonde gemessenen Wertes von einem vorgegebenen Wert durch Veränderung der Individualfaktoren der gewünschte Lambda-Wert eingestellt,
b4) der Wert der zu dem gewünschten Lambda-Wert tLo gehörenden und eventuell korrigierten Einspritzzeit tio wird bestimmt,
b5) es werden der Individualfaktor az und der Individualsummand bz für einen bestimmten Zylinder aus den Gleichungen tiu = az x tLu + bz tio = az x tLo + bz berechnet und abgespeichert, und
b6) nach erneutem Auftreten des Wertes tLu der Lastgröße werden die berechneten Werte für az und bz erneut überprüft und gegebenenfalls korrigiert.

2. Verfahren nach Anspruch 1, dadurch gekennzeichnet, daß das Ermitteln, für welchen Zylinder das Luft/Kraftststoff-Gemisch von einem vorgegebenen Lambda-Wert abweicht, dadurch erfolgt, daß
- für alle Zylinder einzeln der Reihe nach die zugehörige Einspritzzeit in der der beobachteten Abweichung entgegenwirkenden Richtung verändert wird, und
- beobachtet wird, an welchem Zylinder gerade die Einspritzzeit verändert wurde, wenn ein Verringern der Abweichung oder gar Umschlagen derselben in die Gegenrichtung erfolgt.

3. Verfahren nach einem der Ansprüche 1 oder 2, dadurch gekennzeichnet, daß beim Verwenden einer Lambda-Sonde, die vom fetten bis in den mageren Bereich ohne Sprungverhalten mißt, das Verändern der Individualfaktoren so, daß ein Lambda-Wert von möglichst genau eins erzielt wird, durch die nachstehenden Schritte erfolgt:
- Messen des Lambda-Wertes und
- Multiplizieren desjenigen Individualfaktors auf Grundlage dessen die Lambda-Messung erfolgt mit dem gemessenen Lambda-Wert.

4. Verfahren nach einem der Ansprüche 1 oder 2, dadurch gekennzeichnet, daß beim Verwenden einer Lambda-Sonde, die beim Übergang vom fetten zum mageren Bereich Sprungverhalten aufweist, das Verändern der Individualfaktoren so, daß ein Lambda-Wert von möglichst genau eins erzielt wird, durch die nachstehenden Schritte erfolgt:
a) dem Individualfaktor für den Zylinder z wird zum Gewinnen einer Einspritzzeit für die Einspritzanordnung am Zylinder z ein Testfaktor TF solcher Größe multiplikativ überlagert, daß sich ein starker magerer Lambda-Wert einstellen sollte, z.B: TF = 0,8,
a1) ist dies der Fall, Übergang zu Schritt b,
a2) ist dies nicht der Fall, wird der Individualfaktor mit dem Testfaktor zum Gewinnen eines nun geltenden Individualfaktors multipliziert und wie folgt weiterverfahren:
b) dem Individualfaktor wird ein Testfaktor TF solcher Größe multiplikativ überlagert, daß sich ein stark fetter Lambda-Wert einstellen sollte, z.B. TF = 1,2,
b1) ist dies der Fall, Übergang zu Schritt c)
b2) ist dies nicht der Fall, wird der Individualfaktor mit dem Testfaktor zum Gewinnen eines nun geltenden Individualfaktors multipliziert und wie folgt weiterverfahren:
c) die Größe des Testfaktors für den nächsten Magerschritt wird gegenüber der Größe des Testfaktors im vorigen Magerschritt so verändert, daß er näher bei eins liegt,
c1) ist der nun geltende Testfaktor TF größer oder gleich einem Magergrenzwert, z.B. TF = 0,98, Übergang zu Schritt d,
c2) ist der nun geltende Testfaktor kleiner als der Magergrenzwert, Beendigen des Verfahrens,
d) dem Individualfaktor wird der Testfaktor multiplikativ überlagert, wodurch sich ein magerer Lambda-Wert einstellen sollte,
d1) ist dies der Fall, Übergang zu Schritt e,
d2) ist dies nicht der Fall, wird der Individualfaktor mit dem Testfaktor zum Gewinnen eines nun geltenden Individualfaktors multipliziert und wie folgt weiterverfahren:
e) die Größe des Testfaktors für den nächsten Fettschritt wird gegenüber der Große des Testfaktors im vorigen Fettschritt 6 so verändert, daß er näher bei eins liegt,
e1) ist der neue Testfaktor TF kleiner oder gleich einem Fettgrenzwert, Übergang zu Schritt f,
e2) ist der neue Testfaktor größer, also näher bei eins als der Fettgrenzwert, Beendigen des Verfahrens,
f) dem Individualfaktor wird der Testfaktor multiplikativ überlagert, wodurch sich ein fetter Lambda-Wert einstellen sollte,
f1) ist dies der Fall, Übergang zu Schritt c,
f2) ist dies nicht der Fall, wird der Individualfaktor mit dem Testfaktor zum Gewinnen eines nun geltenden Individualfaktors multipliziert und zu Schritt c übergegangen.

5. Vorrichtung zur Durchführung des Verfahrens nach Anspruch 1 bis Anspruch 4, mit einer Einspritzeinrichtung, die jedem Zylinder einer Brennkraftmaschine die gewünschte Kraftstoffmenge zuführt und mit einem Vorsteuerzeitgeber (Vorsteuerzeitspeicher 10), der Vorsteuerzeiten (TL) abhängig von Drehzahl und angesaugter Luftmenge ausgibt, wobei die jeweilige Vorsteuerzeit für alle Einspritzventile gemeinsam gilt, einem Individualwertspeicher (11), der für alle Zylinder individuelle Korrekturwerte speichert, und einer Verknüpfungseinrichtung (12), die die gemeinsame Vorsteuerzeit mit den individuellen von Lambda-Istwerten abhängigen Korrekturwerten verknüpft, dadurch gekennzeichnet, daß Mittel vorgesehen sind, die
- einen unteren Wert tLu der Lastgröße einstellen (10),
- eine Abweichung des von der Lambda-Sonde (16) gemessenen Wertes von einem vorgegebenen Lambda-Wert feststellen (19) und ermitteln, für welchen Zylinder das Luft/Kraftstoff-Verhältnis von dem vorgegebenen Lambda-Wert abweicht (25),
- durch Veränderung des Individualfaktors az den gewünschten Lambda-Wert einstellen (24),
- den Wert der bei dem gewünschten Lambda-Wert zu der unteren Lastgröße tLu gehörenden Einspritzzeit tiu bestimmt,
- einen oberen Wert tLo der Lastgröße einstellen (10) und im Falle einer Abweichung des von der Lambda-Sonde gemessenen Wertes von einem vorgegebenen Lambda-Wert durch Veränderung des Individualfaktors den gewünschten Lamba-Wert einstellen (24),
- den Wert der bei dem gewünschten Lamba-Wert, zu der oberen Lastgröße tLo gehörenden Einspritzzeit tio bestimmen,
- die Individualfaktoren az und Individualsummanden bz bestimmen (15) gemäß tiu = az x tLu +bz und tio = az x tLo +bz und abspeichern (11),
- nach erneutem Einstellen des unteren Wertes tLu der Lastgröße die berechneten Werte für az und bz nochmals überprüfen und gegebenenfalls korrigieren.

6. Vorrichtung nach Anspruch 5, gekennzeichnet durch
- eine Regeleinrichtung (19), die ein den Vorsteuerzeiten überlagertes Stellsignal ausgibt, und
- eine Umschalteinrichtung (21) zum Umnschalten zwischen Regelungsbetrieb und Einstellbetrieb, wobei im Einstellbetrieb das Stellsignal abgeschaltet ist und ein Verfahren zum Bestimmen der individuellen Korrekturwerte durchgeführt wird.

7. Steuereinrichtung nach einem der Ansprüche 5 oder 6, dadurch gekennzeichnet, daß der Vorsteuerzeitgeber ein Vorsteuerzeitspeicher (10.2) ist, der Vorsteuerzeiten für Lambda-Werte = 1 speichert, addressierbar über Werte von Adressierbetriebsgrößen, zu denen die Drehzahl und eine Betriebsgröße gehören, die die angesaugte Luftmenge anzeigt,
- der Individualwertspeicher (11.2) für jeden Zylinder (z) einen Individualfaktor (fz) speichert, die Verknüpfungseinrichtung (12.2) die für alle Einspritzventile gemeinsame jeweilige Vorsteuerzeit für jedes Einspritzventil mit dem den zugehörigen Zylinder zugeordneten Individualfaktor multipliziert.

8. Vorrichtung nach einem der Ansprüche 5 oder 6, dadurch gekennzeichnet, daß der Vorsteuerzeitgeber ein Lastgrößengeber (10.1) ist, der eine Lastgröße (QL/n) ausgibt, die dem Quotienten von Luftmenge pro Zeiteinheit durch Umdrehungen pro Zeiteinheiten proportional ist,
- der Individualwertspeicher (11.1) für jeden Zylinder (z) einen Individualfaktor az und einen Individualsummanden bz speichert und
- die Verknüpfungseinrichtung (12.1) die für alle Einspritzeinrichtungen gemeinsame jeweilige Lastgröße für jede Einspritzeinrichtung mit dem dem zugehörigen Zylinder zugeordneten Individualfaktor az multipliziert und den zugehörigen Individualsummanden bz addiert.

## Claims

1. Method for controlling the quantity of fuel which is supplied to individual cylinders of an internal combustion engine by means of an injection device and which is effected by the correction of pre-control times, which are common to all cylinders and which depend on speed of rotation and quantity of air taken in, by means of individual correction values dependent on actual lambda values, characterised in that
a) the individual correction values are formed from a combination of individual factors az and individual summands bz,
b) the individual factors az and the individual summands bz are determined by the following steps:
b1) after a lower value tLu of a load variable, which is obtained from the quantity of air taken in and the speed of rotation, has occurred, in the case of a deviation of the value measured by the lambda probe from a predetermined lamdda (sic) value, the cylinder is determined for which the air/fuel ratio deviates from the predetermined lambda value and the desired lambda value is set by changing the individual factors az,
b2) the value of the injection time tiu belonging to the desired lambda value at tLu and possibly corrected is determined,
b3) after an upper value tLo of the load variable has occurred, the desired lambda value is set by changing the individual factors in the case of a deviation of the value measured by the lambda probe from a predetermined value,
b4) the value of the injection time tio belonging to the desired lambda value tLo and possibly corrected is determined,
b5) the individual factor az and the individual summand bz are calculated for a particular cylinder from the equations tiu = az x tLu + bz tio = az x tLo + bz, and stored, and
b6) after the value tLu of the load variable has occurred again, the calculated values for az and bz are again checked and, if necessary, corrected.

2. Method according to Claim 1, characterised in that the cylinder for which the air/fuel mixture deviates from a predetermined lambda value is determined by the steps that
- the associated injection time for ail cylinders is individually varied one by one in the direction acting in opposition to the deviation observed, and
- it is noted at which cylinder the injection time has just been varied when a reduction in the deviation or even reversal of the deviation in the opposite direction occurs.

3. Method according to one of Claims 1 or 2, characterised in that, when a lambda probe is used which measures from the rich to the lean range without step characteristics, the individual factors are varied in such a manner that a lambda value of as accurately as possible one is achieved by means of the steps below:
- measuring the lambda value and
- multiplying the individual factor on the basis of which the lambda measurement is taken, by the lambda value measured.

4. Method according to one of Claims 1 or 2, characterised in that, when a lambda probe is used which exhibits step characteristics on transition from the rich to the lean range, the individual factors are varied in such a manner that a lambda value of as accurately as possible one is achieved, by means of the steps below:
a) A test factor TF having such a magnitude that a strong lean lambda value should occur, for example TF = 0.8, is superimposed on the individual factor for the cylinder z for obtaining an injection time for the injection arrangement at the cylinder z,
a1) if this is so, passing to step b,
a2) if this is not so, the individual factor is multiplied by the test factor for obtaining a now applicable individual factor and the method is continued as follows:
b) A test factor TF of such a magnitude that a strong rich lambda value should occur, for example TF = 1.2, is multiplicatively superimposed on the individual factor,
b1) if this is so, passing to step c,
b2) if this is not so, the individual factor is multiplied by the test factor for obtaining a now applicable individual factor, and the method is continued as follows:
c) The magnitude of the test factor for the next lean step is varied compared with the magnitude of the test factor in the preceding lean step, in such a manner that it is closer to one,
c1) if the test factor TF now applicable is greater than or equal to a lean limit value, for example TF = 0.98, passing to step d,
c2) if the test factor now applicable is smaller than the lean limit value, terminating the method,
d) The test factor is multiplicatively superimposed on the individual factor, which should result in a lean lambda value,
d1) if this is so, passing to step e,
d2) if this is not so, the individual factor is multiplied by the test factor for obtaining a now applicable individual factor and the method is continued as follows:
e) The magnitude of the test factor for the next rich step is varied compared with the magnitude of the test factor in the preceding rich step in such a manner that it is closer to one,
e1) if the new test factor TF is less than or equal to a rich limit value, passing to step f,
e2) if the new test factor is greater, that is to say closer to one than the rich limit value, terminating the method,
f) The test factor is multiplicatively superimposed on the individual factor, as a result of which a rich lambda value should occur,
f1) if this is so, passing to step c,
f2) if this is not so, the individual factor is multiplied by the test factor for obtaining a now applicable individual factor and the method is continued at step c.

5. Device for carrying out the method according to Claim 1 to Claim 4, comprising an injection device which supplies the desired quantity of fuel to each cylinder of an internal combustion engine, and comprising a precontrol timer (precontrol time store 10), which outputs precontrol times (TL) in dependence on speed of rotation and quantity of air taken in, the respective precontrol time applying jointly to all injection valves, an individual-value store (11) which stores individual correction values for all cylinders, and a logic device (12) which logically combines the common precontrol time with the individual correction values dependent on actual lambda values, characterised in that means are provided which
- set a lower value tLu of the load variable (10),
- determine a deviation of the value measured by the lambda probe (16) from a predetermined lambda value (19) and determine a cylinder, for which the air/fuel ratio deviates from the predetermined lambda value (25),
- set the desired lambda value (24) by changing the individual factor az,
- determines (sic) the value of the injection time tiu belonging to the lower load variable tLu at the desired lambda value,
- set an upper value tLo of the load variable (10) and set the desired lambda value (24) by changing the individual factor in the case of a deviation of the value measured by the lambda probe from a predetermined lambda value,
- determine the value of the injection time tio belonging to the upper load variable tLo at the desired lamba (sic) value,
- determine the individual factors az and individual summands bz (15) in accordance with tiu = az x tLu +bz and tio = az x tLo +bz and store these (11),
- again check and, if necessary, correct the calculated values for az and bz after the lower value tLu of the load variable has been set again.

6. Device according to Claim 5, characterised by
- a regulating device (19) which outputs an actuating signal which is superimposed on the precontrol times, and
- a switch-over device (21) for switching between regulating operation and setting operation, the actuating signal being switched off in setting operation and a method for determining the individual correction values being carried out.

7. Control device according to one of Claims 5 or 6, characterised in that the precontrol timer is a precontrol-time store (10.2) which stores precontrol times for lambda values = 1, addressable via values of addressing operating variables which include the speed of rotation and an operating variable which indicates the quantity of air taken in,
- the individual-value store (11.2) stores an individual factor fz for each cylinder z, the logic device (12.2) multiplies the respective precontrol time for each injection valve, which is common to all injection valves, by the individual factor allocated to the associated cylinder.

8. Device according to one of Claims 5 or 6, characterised in that the precontrol timer is a load variable transmitter (10.1) which outputs a load variable (QL/n) which is proportional to the quotient of quantity of air per unit time divided by revolutions per units time,
- the individual-value store (11.1) stores an individual factor az and an individual summand bz for each cylinder (z) and
- the logic device (12.1) multiplies the respective load variable for each injection device, which is common to all injection devices, by the individual factor az allocated to the associated cylinder and adds the associated individual summand bz.

## Revendications

1. Procédé pour commander la quantité de carburant fournie aux différents cylindres d'un moteur à combustion interne par une installation d'injection et qui se fait par la correction de temps de commande préalable commun à tous les cylindres et dépendant de la vitesse de rotation et de la quantité d'air aspiré, par des valeurs de correction dépendant individuellement des valeurs réelles du coefficient lambda, procédé caractérisé en ce que :
a) on forme les valeurs de correction individuelle à partir d'une combinaison de coefficients individuels az et de termes individuels bz,
b) on définit les coefficients individuels az et les termes individuels bz par les étapes suivantes :
b1) après l'arrivée d'une valeur inférieure tLu d'une grandeur de charge résultant de la quantité d'air aspiré et de la vitesse de rotation, en cas de déviation de la valeur mesurée par la sonde lambda par rapport à une valeur lambda prédéterminée, on détermine le cylindre pour lequel le rapport air/carburant diffère de la valeur lambda prédéterminée et, en modifiant les facteurs individuels az, on règle la valeur lambda souhaitée,
b2) on détermine la valeur du temps d'injection tiu appartenant à la valeur lambda souhaitée pour tLu et qui a éventuellement été corrigée,
b3) après que la grandeur de charge ait atteint une valeur supérieur tLo, en cas de déviation de la valeur mesurée par la sonde lambda par rapport à une valeur prédéterminée, par modification des facteurs individuels, on règle la valeur lambda souhaitée,
b4) on détermine la valeur du temps d'injection tio correspondant à la valeur lambda souhaitée tLo et qui a éventuellement été corrigée,
b5) on calcule et on met en mémoire le coefficient individuel az et le terme individuel bz pour un certain cylindre à partir des équations tiu = az x tLu + bz, tio = az x tLo + bz, et
b6) après une nouvelle arrivée de la valeur tLu de la grandeur de charge, on contrôle et on corrige le cas échéant une nouvelle fois les valeurs calculées de az et bz.

2. Procédé selon la revendication 1, caractérisé en ce que pour déterminer le cylindre pour lequel le mélange air/carburant diffère d'une valeur lambda prédéterminée,
- on modifie pour tous les cylindres, séparément et dans l'ordre, les temps d'injection correspondants, dans le sens opposé de celui de la déviation observée et
- on observe sur le cylindre dont le temps d'injection vient d'être modifié, s'il y a une réduction de la déviation ou même une inversion de celle-ci dans la direction opposée.

3. Procédé selon l'une des revendications 1 ou 2, caractérisé en ce que lorsqu'on utilise une sonde lambda qui mesure entre la zone riche et la zone pauvre, un comportement à échelon, on modifie les facteurs individuels de façon à obtenir une valeur lambda aussi proche que possible de l'unité en utilisant les étapes suivantes :
- mesure de la valeur lambda et
- multiplication de cette valeur lambda par le coefficient individuel sur la base duquel a été faite la mesure lambda.

4. Procédé selon l'une des revendications 1 ou 2, caractérisé en ce que lorsqu'on utilise une sonde lambda qui présente un comportement à échelon au passage entre la plage des mélanges riches et la plage des mélanges pauvres, on modifie les facteurs individuels de façon à obtenir une valeur lambda aussi proche que possible de l'unité en utilisant les étapes suivantes :
a) pour obtenir une durée d'injection pour le dispositif d'injection du cylindre z, on combine au facteur de multiplication du cylindre z, un facteur d'essai TF, par multiplication, ce facteur ayant une grandeur donnant une valeur lambda plus pauvre par exemple TF = 0,8,
a1) et si cela est le cas on passe à l'étape b,
a2) si cela n'est pas le cas, on multiplie le facteur individuel avec le facteur d'essai pour obtenir par multiplication un facteur individuel valable maintenant et on continue comme suit :
b) au facteur individuel on combine par multiplication un facteur d'essai TF d'amplitude telle que l'on obtienne un coefficient lambda pour un mélange plus riche, par exemple TF = 1,2,
b1) si cela est le cas, on passe à l'étape c),
b2) si cela n'est pas le cas, on multiplie le facteur individuel avec le facteur d'essai pour obtenir un facteur individuel valable maintenant et on poursuit comme suit :
c) on modifie l'amplitude du facteur d'essai pour l'étape maigre suivante par rapport à l'amplitude du facteur d'essai de l'étape maigre précédente de manière à être plus près de l'unité,
c1) si maintenant le facteur d'essai TF applicable est supérieur ou égal à une valeur limite du mélange maigre, par exemple TF = 0,98, on passe à l'étape d,
c2) si le facteur d'essai valable maintenant est inférieur à la valeur limite du mélange maigre, on termine le procédé,
d) au facteur individuel on combine par multiplication, le facteur d'essai ce qui aboutit à un coefficient lambda correspondant à un mélange plus maigre,
d1) si cela est le cas on passe à l'étape e,
d2) Si cela n'est pas le cas, on multiplie le facteur individuel avec le facteur d'essai pour obtenir un facteur individuel valable maintenant et on poursuit comme suit :
e) on modifie la valeur du facteur d'essai pour l'étape de mélange riche, suivante par rapport à l'amplitude du facteur d'essai de l'étape de mélange riche précédente pour être plus près de l'unité,
e1) si le nouveau facteur d'essai TF est inférieur ou égal à une valeur limite correspondant à un mélange riche, on passe à l'étape f,
e2) si le nouveau facteur d'essai est plus grand, c'est-à-dire plus voisin de l'unité que la valeur limite du mélange riche, on termine le procédé,
f) on combine par multiplication le facteur d'essai au facteur individuel pour obtenir une valeur lambda correspondant à un mélange plus riche,
f1) si cela est le cas, on passe à l'étape c,
f2) si cela n'est pas le cas, on multiplie le facteur individuel par le facteur d'essai pour obtenir un facteur individuel valable maintenant et on passe à l'étape c.

5. Dispositif pour la mise en oeuvre du procédé selon les revendications 1 à 4 comprenant une installation d'injection qui fournit à chaque cylindre d'un moteur à combustion interne, une quantité de carburant souhaitée ainsi qu'un générateur de temps de commande préalable (mémoire de temps de commande préalable 10), qui émet des temps de commande préalable (TL) en fonction de la vitesse de rotation et du débit d'air aspiré, le temps de commande préalable respectif commun à tous les injecteurs étant mis en mémoire dans une mémoire de valeurs individuelles (11) qui contient les valeurs de corrections individuelles pour tous les cylindres et une installation de combinaison (12) qui combine le temps de commande préalable commun aux valeurs de correction dépendant individuellement des valeurs réelles du coefficient lambda, dispositif caractérisé par des moyens qui,
- règlent une valeur inférieure tLu de la charge (10),
- constatent une déviation de la valeur mesurée par la sonde lambda (16) par rapport à une valeur lambda prédéterminée (19) et déterminent le cylindre pour lequel le rapport air/carburant diffère de la valeur lambda prédéterminée (25),
- règlent la valeur lambda souhaitée (24) par modification du facteur individuel az,
- déterminent la valeur du temps d'injection tiu correspondant à la valeur lambda souhaitée pour la charge inférieure tLu,
- règlent une valeur supérieure tLo de la charge (10) et dans le cas d'une différence entre la valeur mesurée par la sonde lambda et la valeur lambda prédéterminée, règlent (24) la valeur lambda souhaitée en modifiant le facteur individuel,
- déterminent la valeur du temps d'injection tio correspondant à la charge supérieure tLo pour la valeur lambda souhaitée,
- déterminent (15) les facteurs individuels az et les termes individuels bz selon tiu = az x tLu + bz et tio = az x tLo + bz et mettent ces valeurs en mémoire (11),
- et après un nouveau réglage de la valeur inférieure tLu de la charge, ils contrôlent une nouvelle fois les valeurs calculées de az et bz et les corrigent le cas échéant.

6. Dispositif selon la revendication 5, caractérisé par :
- une installation de réglage (19) qui émet un signal de réglage combiné au temps de commande préalable et
- une installation de commutation (21) pour commuter entre le mode de régulation et le mode de réglage, et en mode de réglage le signal de réglage est coupé et on exécute un procédé pour déterminer les valeurs individuelles de correction.

7. Installation de commande selon l'une des revendications 5 ou 6, caractérisée en ce que le générateur de temps de commande préalable est une mémoire de temps de commande préalable (10.2) qui contient en mémoire les temps de commande préalable pour les valeurs lambda = 1, peut-être adressé par des paramètres de fonctionnement adressables comprenant la vitesse de rotation et un paramètre correspondant au débit d'air aspiré,
- la mémoire de valeurs individuelles (11.2) enregistre pour chaque cylindre (z) un facteur individuel (fz),
- l'installation de combinaison (12.2) multiplie le temps de commande préalable respectif, commun à tous les injecteurs, avec le facteur individuel de l'injecteur associé au cylindre correspondant.

8. Dispositif selon l'une des revendications 5 ou 6, caractérisé en ce que le générateur de temps de commande préalable est un générateur de grandeur de charge (10.1) qui émet une grandeur de charge (QL/n) proportionnelle au rapport du débit d'air par la vitesse de rotation,
- la mémoire de valeurs individuelles (11.1) contient un facteur individuel az et un terme individuel bz pour chaque cylindre (z) et
- l'installation de combinaison (12.1) multiplie la grandeur de charge respective commune à toutes les installations d'injection avec le facteur individuel az associé au cylindre individuel correspondant.
